# FASCICULE DE BREVET EUROPEEN

(11) **EP 1 138 787 B1**
(45) Date de publication et mention de la délivrance du brevet: **28.09.2005**
(21) Numéro de dépôt: 01400763.7
(22) Date de dépôt: 23.03.2001
(51) Int. Cl.: C13D 1/00, C13D 1/08

(54) **Procédé de désinfection de solutions de sucre comprenant le traitement des cossettes par une solution d'acide peracétique**
Verfahren zur Desinfektion von Zuckerlösungen durch die Behandlung der Zuckerrübenschnitzel mit Peressigsäure
Process to disinfect sugar solutions comprising a treatment of cossettes with peracetic acid solution

(30) Priorité: 29.03.2000 FR 0003956
(43) Date de publication de la demande: 04.10.2001
(73) Titulaire: SOCIETE D'EXPLOITATION DE PRODUITS POUR LES INDUSTRIES CHIMIQUES, S.E.P.P.I.C., 75321 Paris Cédex 07 (FR); Bioxal, 75007 Paris Cedex 07 (FR)
(72) Inventeur: Le Rouzic, Daniel, 95120 Ermont (FR); Gamet, Jean-Claude, 71460 St Martin du Tartre (FR); Lauriot, Jean-Marc, 71150 Demigny (FR)
(74) Mandataire: Conan, Philippe Claude

(56) Documents cités:
- EP-A- 0 456 627
- EP-A- 0 943 692
- WO-A-94/16110
- R PEHRSSON ET AL: "The use of peracetic acid formulations in the disinfection of beet sugar extracton plants" ZUCKERINDUSTRIE - SUGAR INDUSTRY - INDUSTRIE SUCRIRE,DE,BARTENS, BERLIN, vol. 120, no. 7, 1 juillet 1995 (1995-07-01), pages 593-597, XP002091667 ISSN: 0344-8657
- R NYSTRAND: "disinfectants in beet sugar extraction" ZUCKERINDUSTRIE - SUGAR INDUSTRY - INDUSTRIE SUCRIRE,DE,BARTENS, BERLIN, vol. 110, no. 8, 1985, pages 693-698, XP002091668 ISSN: 0344-8657
- CHEMICAL ABSTRACTS, vol. 83, no. 18, 3 novembre 1975 (1975-11-03) Columbus, Ohio, US; abstract no. 149459c, J.HERCIK ET AL.: "Use of peracetic acid for disinfection in sugar industry" page 136; XP002091669 & LISTY CUKROV, vol. 91, no. 6, 1975, page 126-132

## Description

L'invention relève du domaine de l'extraction industrielle du sucre des betteraves à sucre.

Les procédés industriels d'extraction du sucre des betteraves à sucre, comprennent une ou plusieurs étapes de désinfection à cause de la présence de germes telluriques, comme la flore lactique apportée avec les cossettes. La présence de cette flore, qui prolifère aisément à la température mise en oeuvre du procédé, se traduit, lorsqu'elle se développe de façon incontrôlée, par une acidification du milieu, qui induit une hydrolyse du saccharose et donc une perte de rendement qui peut aller jusqu'à 1% du sucre produit.

Depuis les origines de l'industrie du sucre, on utilise le formol comme désinfectant. Mais la prise en compte de la toxicité du produit désinfectant et de ses produits de dégradation, les exigences relatives à la qualité du sucre obtenu, ont conduit les industriels à s'intéresser à d'autres produits potentiellement désinfectants comme les dérivés d' ammonium quaternaire ou d'amines, les composés iodés, les composés soufrés, les dithiocarbamates, l'acide benzoïque ou ses dérivés, les acides percarboxyliques ou les peroxydes. Comme exemples de produits qui ont été essayés seuls ou en mélange, on peut citer l'éthylènediamine, le dioxyde de soufre, le cyanodithiocarbamate de disodium, le N-méthyl dithiocarbamate de potassium, le diméthyl dithiocarbamate, le méthylène bis(dithiocarbamate) de disodium, le diméthyl dithiocarbamate de sodium, les esters de l'acide para-hydroxy benzoïque, l'acide peracétique ou le peroxyde d'hydrogène.

J. HERCIK et V. DACHOVSKY (Listy Cukrovarnické 91/75 pages126-132) ont étudié l'utilisation comme désinfectant du Persteril, qui est une solution aqueuse contenant de 36% à 40% en poids, d'acide peracétique et de 7 à 10% en poids de peroxyde d'hydrogène, dilué à 0,1%-1%, dans la fabrication de sucre. Ils ont constaté que cette composition ne peut pas remplacer le formol, mais peut, en revanche, limiter l'utilisation de ce dernier.

R.NHYSTRAND (Zuckerindustrie 110(8) (1985) p. 693-698) a déterminé que l'Ekarox® B10, qui est une solution aqueuse contenant 2,5% en poids, d'acide peracétique et 30% en poids de peroxyde d'hydrogène, était une alternative valable à la mise en oeuvre du formol, lors de l'extraction du sucre de la betterave à sucre, à une concentration en principes actifs totaux (acide peracétique + peroxyde d'hydrogène) comprise entre 200 et 500 ppm.

La demande de brevet européen EP 0 678 123 publiée le 25 octobre 1995, fait état d'un procédé de désinfection des solutions aqueuses de sucre obtenues pendant l'extraction, mettant en oeuvre deux solutions aqueuses d'acide peracétique, l'une ayant un ratio molaire peroxyde d'hydrogène sur acide peracétique supérieur ou égal à 12, qui est introduite dans les eaux de pulpe pressées, et l'autre ayant un ratio molaire peroxyde d'hydrogène sur acide peracétique inférieur ou égal à 10, qui est introduite dans la fraction centrale des diffuseurs. Ce procédé, parce qu'il implique l'utilisation de deux solutions de concentrations différentes, engendre des problèmes de mise en oeuvre aux opérateurs de l'unité de production.

La demande de brevet européen EP 0 943 692 publiée le 22 septembre 1999 divulgue un procédé n'utilisant qu'une seule solution d'acide peracétique dans laquelle le ratio molaire peroxyde d'hydrogène sur acide peracétique est inférieur ou égal à 4, en l'introduisant en au moins un point en amont du ou des tambours de diffusion, et en au moins un point du circuit des eaux provenant du pressage des pulpes, avant recyclage vers le ou les tambours de diffusion, de façon à maintenir une concentration en acide peracétique à une valeur comprise entre 10 et 300 ppm (parties par million) et de préférence entre 20 et 50 ppm, les betteraves étant éventuellement aspergées avec ladite solution avant découpage en cossettes.

La demanderesse a cherché à améliorer l'efficacité des procédés décrits ci-dessus, sans engendrer de nouveaux effets secondaires négatifs.

L'invention a pour objet un procédé de désinfection à l'acide peracétique, de solutions de sucre circulant dans une unité d'extraction du sucre de la betterave à sucre, caractérisé en ce qu'il comprend, une étape de traitement des betteraves avant découpage en cossettes par une solution aqueuse d'acide peracétique comprenant entre environ entre 0,1% en poids et 0,3% en poids, d'acide peracétique, une étape d'aspersion des cossettes, en sortie du coupe-racines, par une solution aqueuse comprenant entre environ 0,01% en poids et 1% en poids d'acide peracétique et de préférence entre 0,3% en poids et 0,5% en poids d'acide peracétique, caractérisé en ce que l'on introduit en outre, une solution aqueuse d'acide peracétique ayant un ratio molaire peroxyde d'hydrogène sur acide peracétique inférieur ou égal à 4, en au moins un point de l'installation en amont du ou des tambours de diffusion et en au moins un point du circuit des eaux provenant du pressage des pulpes, avant recyclage vers le ou les tambours de diffusion et, caractérisé en ce que l'on introduit en outre une solution d'acide peracétique en continu dans les circuits d'eaux recydées en diffusion, en particulier dans les eaux de presse à une concentration initiale comprise entre 1 ppm à 100 ppm, et de préférence entre 3 ppm et 50 ppm d'acide peracétique.

Le traitement des betteraves avant découpage mentionné ci-dessus est généralement effectué par pulvérisation ou par aspersion de ladite solution. Il peut également être effectué par immersion desdites des betteraves dans la solution diluée.

De façon générale, le procédé tel que défini ci-dessus, fonctionne en continu, sur toute une campagne de d'extraction soit, environ 3 à 6 mois par an.

Le traitement à l'acide peracétique, objet du procédé et de ses variantes tels que définis précédemment, est généralement mis en oeuvre avec une seule composition commerciale. Une telle composition est sous forme d'une solution aqueuse contenant de 5% à 30% et, de préférence, de 15% à 25% en poids d'acide peracétique, de 15% à 25% en poids de peroxyde d'hydrogène et de 15% d'acide peracétique, de 15% à 25% en poids de peroxyde d'hydrogène et de 15% à 25 % d'acide acétique et particulièrement environ 15% en poids d'acide peracétique et 23% en poids de peroxyde d'hydrogène. On procède alors de façon automatique ou manuelle aux dilutions nécessaires, près des points d'introduction et /ou de traitement de l'unité de production de sucre.

A certains endroits de l'installation, la composition commerciale est introduite en continu sans dilution préalable, en contrôlant le débit d'introduction par la mesure de la concentration initiale souhaitée en acide peracétique dans le circuit au lieu d'introduction.

L'utilisation d'une seule solution commerciale dans le procédé et ses variantes tels qu'ils sont définis précédemment, constitue aussi l'un des objets de la présente invention.

Selon un dernier aspect du procédé tel que défini précédemment, la quantité totale d'acide peracétique utilisée au cours des différentes étapes de traitement est comprise entre environ 20 g et 40 g par tonne de betteraves pressée.

L'exemple suivant illustre l'invention sans toutefois la limiter.

Une solution d'acide peracétique commercialisée par la société SEPPIC sous le nom BACTIPAL® 15/23, comprenant 15% d'acide peracétique et 23% de peroxyde d'hydrogène a été utilisée en continu à une concentration de 25 à 40 grammes d'acide peracétique par tonne de betteraves, pendant trois semaines dans une sucrerie lors d'une campagne d'extraction de sucre de la betterave à sucre, en l'aspergeant sur les betteraves avant découpage, et en l'introduisant en continu en divers points de l'installation, de la façon suivante :
- aspersion en continu d'une solution diluée d'acide peracétique à une concentration de 0,1% à 0,3% en poids sur les betteraves nettoyées avant le coupe racines,
- aspersion en continu d'une solution diluée d'acide peracétique à une concentration de 0,3% à 0,5% en poids sur les cossettes fraîches en sortie du coupe racines,
- injection en continu dans le circuit d'eaux recyclées en diffusion, comprenant les eaux de presse, de la solution de BACTIPAL® 15/23, au débit nécessaire à l'obtention d'une concentration initiale d'au moins 3 ppm en peracétique.

Ce procédé permet de maîtriser l'infection en diffusion, la pureté du jus vert, la consommation en sels de chaux et la coloration du sucre blanc. On a constaté une augmentation minimum de 2% de la teneur en matière sèche des pulpes pressées.

Lorsque l'on compare ce procédé à celui décrit dans la demande de brevet européen EP 0 943 692, on s'aperçoit que le procédé objet de la présente invention, permet d'économiser 1000 tonnes de fuel pour une sucrerie traitant 11000 tonnes de betteraves par jour.

Ces résultats montrent que le procédé mis en oeuvre, permet une amélioration notable du procédé d'extraction du sucre, ceci grâce notamment à l'aspersion en continu des cossettes fraîches avec une solution comprenant de 0,3% à 0,5% en poids, d'acide peracétique, le traitement dans sa totalité, nécessitant de 20 g à 40 g d'acide peracétique par tonne de betteraves introduites en amont dudit procédé

## Revendications

1. Procédé de désinfection à l'acide peracétique, de solutions de sucre circulant dans une unité d'extraction du sucre de la betterave à sucre, **caractérisé en ce qu'**il comprend une étape de traitement des betteraves avant découpage en cossettes par une solution aqueuse d'acide peracétique comprenant entre environ entre 0,1 % en poids et 0,3% en poids, d'acide peracétique, une étape d'aspersion des cossettes, en sortie du coupe-racines, par une solution aqueuse comprenant entre environ 0,01% en poids et 1% en poids d'acide peracétique et de préférence entre 0,3% en poids et 0,5% en poids d'acide peracétique, **caractérisé en ce que** l'on introduit en outre, une solution aqueuse d'acide peracétique ayant un ratio molaire peroxyde d'hydrogène sur acide peracétique inférieur ou égal à 4, en au moins un point de l'installation en amont du ou des tambours de diffusion et en au moins un point du circuit des eaux provenant du pressage des pulpes, avant recydage vers le ou les tambours de diffusion et, **caractérisé en ce que** l'on introduit en outre une solution d'acide peracétique en continu dans les circuits d'eaux recyclées en diffusion, en particulier dans les eaux de presse à une concentration initiale comprise entre 1 ppm à 100 ppm, et de préférence entre 3 ppm et 50 ppm d'acide peracétique.

2. Procédé tel que défini à la revendication 1, **caractérisé en ce que** la quantité totale d'acide peracétique utilisée au cours des différentes étapes de traitement est comprise entre environ 20 g et 40 g par tonne de betteraves pressée.

3. Utilisation d'une solution aqueuse unique, contenant de 5% à 30% et, de préférence, de 15% à 25% en poids d'acide peracétique, de 15% à 25% en poids de peroxyde d'hydrogène et de 15% à 25 % d'acide acétique et plus particulièrement environ 15% en poids d'acide peracétique et 23% en poids de peroxyde d'hydrogène pour mettre en oeuvre le procédé tel que défini à l'une des revendications 1 ou 2.

## Patentansprüche

1. Verfahren zur Peressigsäuredesinfektion von in einer Extraktionseinheit zur Extraktion des Zuckers aus der Zuckerrübe zirkulierenden Zuckerlösungen, **dadurch gekennzeichnet, dass** es vor dem Zerkleinern der Zuckerrüben in Schnitzel einen Behandlungsschritt, bei dem die Zuckerrüben mit einer zwischen etwa 0,1 Gew.-% und 0,3 Gew.-% Peressigsäure enthaltenden wässrigen Peressigsäurelösung behandelt werden, sowie einen Sprühschritt, bei dem die Schnitzel beim Austreten aus der Schneidmaschine mit einer zwischen etwa 0,01 Gew.-% und 1 Gew.-%, vorzugsweise zwischen 0,3 Gew.-% und 0,5 Gew.-% Peressigsäure enthaltenden wässrigen Lösung besprüht werden, umfasst, **dadurch gekennzeichnet, dass** außerdem eine wässrige Peressigsäurelösung mit einem Molverhältnis von Wasserstoffperoxid zu Peressigsäure von 4 oder darunter an mindestens einer Stelle der Anlage stromaufwärts der Extraktionstrommel bzw. -trommeln und an mindestens einer Stelle des aus der Pressung der Schnitzel stammenden Wasserkreislaufs vor dessen Rückführung in die Extraktionstrommel bzw. - trommeln eingebracht wird, und **dadurch gekennzeichnet, dass** außerdem eine Peressigsäurelösung mit einer ursprünglichen Konzentration von zwischen 1 ppm und 100 ppm, vorzugsweise zwischen 3 ppm und 50 ppm, Peressigsäure kontinuierlich in die der Extraktion rückgeführten Wasserkreisläufe, insbesondere in das Presswasser eingebracht wird.

2. Verfahren nach Anspruch 1, **dadurch gekennzeichnet, dass** die in den verschiedenen Behandlungsschritten verwendete Gesamtmenge an Peressigsäure zwischen etwa 20 g und 40 g pro Tonne gepresster Zuckerrüben beträgt.

3. Verwendung einer einzigen wässrigen Lösung enthaltend von 5 Gew.-% bis 30 Gew.-%, vorzugsweise von 15 Gew.-% bis 25 Gew.-% Peressigsäure, von 15 Gew.-% bis 25 Gew.-% Wasserstoffperoxid und von 15 Gew.-% bis 25 % Essigsäure und insbesondere etwa 15 Gew.-% Peressigsäure und 23 Gew.-% Wasserstoffperoxid zur Durchführung des Verfahrens nach einem der Ansprüche 1 oder 2.

## Claims

1. Process of disinfection with peracetic acid, of sugar solutions circulating in a unit for extracting sugar from sugar beet, **characterized in that** it comprises a step of treating the beet, before cutting into slices, with an aqueous peracetic acid solution comprising between about 0.1% by weight and 0.3% by weight of peracetic acid, a step of sprinkling the beet slices with an aqueous solution comprising between about 0.01% by weight and 1% by weight of peracetic acid and preferably between 0.3% by weight and 0.5% by weight of peracetic acid, leaving the root cutter, **characterized in that** an aqueous peracetic acid solution having a hydrogen peroxide/peracetic acid molar ratio of less than or equal to 4 is introduced into at least one point of the installation upstream of the diffusion drum(s) and into at least one point of the circuit for the liquors obtained from the pressing of the pulps before recycling to the diffusion drum(s) and **characterized in that** a peracetic acid solution is also introduced continuously into the circuits for diffusion-recycled liquors, in particular into the press liquors at an initial concentration between 1 ppm and 100 ppm and preferably between 3 ppm and 50 ppm of peracetic acid.

2. Process as defined in Claim 1, **characterized in that** the total amount of peracetic acid used during the various treatment steps is between about 20 g and 40 g per tonne of pressed beet.

3. Use of a single aqueous solution containing from 5% to 30% and preferably from 15% to 25% by weight of peracetic acid, from 15% to 25% by weight of hydrogen peroxide and from 15% to 25% of acetic acid and more particularly about 15% by weight of peracetic acid and 23% by weight of hydrogen peroxide, to carry out the process as defined in either of Claims 1 and 2..
